# EUROPÄISCHE PATENTSCHRIFT

(11) **EP 0 310 121 B1**
(45) Veröffentlichungstag und Bekanntmachung des Hinweises auf die Patenterteilung: **17.06.1992**
(21) Anmeldenummer: 88116214.3
(22) Anmeldetag: 30.09.1988
(51) Int. Cl.: F04D 29/22, F04D 29/28, B21D 53/78

(54) **Verfahren zur Herstellung von Förder und/oder Leiteinrichtungen für Strömungsmaschinen und nach diesem Verfahren hergestelltes Radial-Laufrad, insbesondere Kühlmittelpumpenrad für Brennkraftmaschinen**
Production method of pumping and/or guiding means for fluid machines and radial impeller manufactured thereby, in particular coolant impeller for combustion engines
Procédé de fabrication de dispositifs de refoulement et/ou de direction pour machines à écoulement et impulseur radial réalisé selon ce procédé, en particulier impulseur de fluide de refroidissement pour moteurs à combustion

(30) Priorität: 30.09.1987 DE 3732976; 27.04.1988 DE 3814186
(43) Veröffentlichungstag der Anmeldung: 05.04.1989
(73) Patentinhaber: Bayerische Motoren Werke Aktiengesellschaft, 80788 München (DE); Winkelmann & Pannhoff GmbH, D-59227 Ahlen (DE)
(72) Erfinder: Spindelböck, Dieter, D-8068 Pfaffenhofen (DE); Winkelmann, Heinrich, D-4730 Ahlen (DE)
(74) Vertreter: Bücken, Helmut

(56) Entgegenhaltungen:
- EP-A- 0 303 924
- DE-C- 368 563
- US-A- 2 117 011
- US-A- 2 662 686
- US-A- 2 802 615

## Beschreibung

Verfahren zur Herstellung von Förder- und/oder Leiteinrichtungen für Strömungsmaschinen und nach diesem Verfahren hergestelltes Radial-Laufrad, insbesondere Kühlmittelpumpenrad für Brennkraftmaschinen

Die Erfindung geht gemäß dem Oberbegriff des Anspruches 1 von der US-PS 2 802 619 aus.

Aus dieser Schrift ist die Herstellung eines Axial-Laufrades einer Strömungsmaschine bekannt, wobei der zentrische Schaufelträger und die am Außenumfang über Verbindungsstege angeordneten Schaufeln aus einem Blech gefertigt bzw. gestanzt werden. In einem weiteren Herstellungsvorgang werden die Schaufeln durch Verdrillen der Verbindungsstege um radial gerichtete Achsen in die funktionsgerechte Position gebracht.

Bei Radial-Laufrädern von Strömungsmaschinen, insbesondere Strömungsarbeitsmaschinen, werden die mit dem Schaufelträger aus einem Blech einstückig angeordneten Schaufeln durch Abwinkelung bzw. Biegen in eine funktionsgerechte Position gebracht. So zeigt die DE-OS 1 628 222 ein Radial-Laufrad aus Blech, wobei der mit einer Welle unmittelbar drehfest zusammenwirkende Schaufelträger aus Abschnitten eines äußeren Ringbereiches gebildete und jeweils um eine gerade Biegekante abgewinkelte Schaufeln trägt. Mit den geraden Biegekanten zwischen Schaufelträger und Schaufeln weisen diese einen in radialer Richtung geraden Verlauf auf und durch die Ausbildung aus Abschnitten des äußeren Ringbereiches eine relativ geringe Länge. Diese in der Herstellung einfache Schaufelgestaltung genügt lediglich für geringe Förderleistungen.

Demgegenüber eine bessere Förderleistung durch längere und gebogen bzw. einfach gekrümmt gestaltete Schaufeln erreicht ein aus dem DE-Gm 75 14 744 bekanntes Radial-Laufrad. Hierbei werden die Schaufeln ebenfalls aus Abschnitten des einstückig verbundenen Schaufelträgers gestaltet und durch Umbiegen längs gekrümmter Biegekanten in eine funktionsgerechte Position gebracht. Da die Schaufeln zur Erzielung einer relativ großen Länge sich von der äußeren Schaufelträger-Umfangsbegrenzung bis in den zentrischen Bereich erstrecken, ergeben sich zwischen den positionierten Schaufeln durch die für deren Ausbildung vorgesehenen Abschnitte des Schaufelträgers in diesem relativ große Lücken. Um dennoch die gewünschte Förderleistung zu erreichen, wird der mit den Schaufeln, einstückig verbundene, sternartige Schaufelträger auf einer mit einer Welle drehfest verbindbaren Scheibe angeordnet. Neben zusätzlichem Gewicht bilden die zwischen den Schaufeln verlaufenden freien Kanten der Lückenbegrenzungen des sternartigen Schaufelträgers Strömungsverluste durch Wirbelbildung. Außerdem ist mit dieser Bauart ein hoher Herstellungsaufwand verbunden.

Eine andere Bauart eines aus Blech herstellbaren Radial-Laufrades mit frei wählbaren Krümmungen der Schaufeln und maximal möglichen Längen ist in der DE-OS 33 43 752 dargestellt. Zur Erzielung der vorgenannten Schaufelgestaltung ist das Laufrad aus einzelnen Segmenten zusammengesetzt, deren Anzahl der Zahl der Schaufeln entspricht. Jedes der aus Blech herstellbaren Segmente weist entlang einer Begrenzung ein einstückig angeordnete Schaufel auf, während der andere Teil des Segmentes eine geschlossene Kanalwand bildet, die mit ihrer Schmalseite an das benachbarte Segment konturengleich anschließt. Neben einer aufwendigen Fertigung ergibt sich weiter der Aufwand einer mechanischen Nachbearbeitung zur Erzielung eines ausgewuchteten Rundlaufes.

Ein anderes Beispiel der letztgenannten Bauart eines gebauten Radial-Laufrades zeigt schließlich die DE-OS 1 653 712. Bei diesem Beispiel werden Schaufelträger und Schaufeln jeweils getrennt ausgebildet, wobei die Schaufeln zur Erzielung eines günstigen Strömungsmaschinen-Wirkungsgrades optimal gestaltbar sind, insbesondere durch eine räumlich gekrümmte Gestaltung. Nachteilig bei dieser bekannten Anordnung der Schaufeln ist jedoch der mit der gesonderten Fixierung einer Schaufel in ihren beiden Endbereichen verbundene Fertigungs- und Herstellungs-Aufwand.

Der Erfindung liegt die Aufgabe zugrunde, das im Oberbegriff des Anspruches 1 beschriebene Herstell-Verfahren derart weiterzuentwickeln, daß radial durchströmte Förder- und/oder Leiteinrichtungen von Strömungsmaschinen bei geringem Materialaufwand und lückenfreiem Schaufelträger mit wirkungsgradoptimierbaren Schaufeln hinsichtlich wünschbarer Form, maximal möglicher Länge und freier Gestaltung der Schaufelkrümmung in einfacher Weise bei konstruktiv einfachem Aufbau der jeweiligen Einrichtung herstellbar sind.

Diese Aufgabe wird durch die im Kennzeichen des Anspruches 1 angegebenen Merkmale gelöst.

Kern der Erfindung ist, den Verbindungssteg jeder Schaufel über einen solchen kleinstmöglichen Querschnitt an den Schaufelträger anzubinden, daß dieser Querschnitt aufeinanderfolgende Schwenkvorgänge der Schaufel, wie beispielsweise ein Abbiegen quer zum Schaufelträger und anschließendes Verdrillen des besagten Querschnittes, zur funktionsgerechten radialen Positionierung der Schaufel bzw. der Schaufeln relativ zum Schaufelträger festigkeitsmäßig erträgt und zusätzlich eine relativ sichere Halterung der Schaufel bzw. der Schaufeln in der endgültigen Position bzw. in den endgültigen Positionen ergibt. Der kleinstmögliche Querschnitt entspricht somit in seiner Funktion einem mit hoher Reibung behafteten Universalgelenk, dessen einer Teil jede räumliche Lage am Ende einer Krafteinwirkung beibehält. Damit ist ein wesentlicher Vorteil für eine automatisierte Herstellung einer Förder- und/oder Leiteinrichtung erzielt. Vorzugsweise ist der kleinstmögliche Querschnitt durch eine einstückige Anbindung des Verbindungssteges an den Schaufelträger gebildet. Dies führt zu dem weiteren wesentlichen Vorteil, daß Schaufelträger und Schaufeln mit den Verbindungsstegen gemeinsam aus einem Stück Blech in wirtschaftlich günstiger Weise in einem Arbeitsgang gefertigt werden können. Es ist aber auch möglich, den kleinstmöglichen Querschnitt beispielsweise durch einen Schweißpunkt zu erzeugen. In beiden Fällen können die Schaufeln und der Schaufelträger voneinander unabhängig im jeweiligen Herstellungsverfahren geometrisch frei gestaltet werden.

Bevor die Schaufeln im weiteren Herstellungsvorgang nach einem weiteren Kennzeichenmerkmal des Anspruches 1 in dem Schaufelträger axial benachbarte Positionen zur Bildung einer radial durchströmten Förder- und/oder Leiteinrichtung durch aufeinanderfolgendes unterschiedliches bzw. räumliches Verschwenken mittels Biegen und Verdrillen der Verbindungsstege in ihren kleinstmöglichen Querschnitten angeordnet werden, können die Schaufeln in herstellungsmäßig günstiger Reihenfolge in Ausgestaltung der Erfindung einfach oder mehrfach gekrümmt geformt werden. Weiter können die Schaufeln bei dünnem Blech und hoher Belastung durch Sicken verstärkt ausgebildet werden. Schließlich wird zur Erzielung geringer Strömungsverluste durch die gebogenen und verdrillten Querschnitte der Verbindungsstege in weiterer Ausgestaltung vorgeschlagen, daß der Schaufelträger im Außenumfangsbereich mit paarweise beabstandet angeordneten Ausnehmungen ausgebildet wird, deren gegenseitiger Abstand eine geringstmögliche Breite des Verbindungssteges relativ zur Blechstärke festlegt. Mit dieser Ausgestaltung kann der gebogene und verdrillte Bereich des Verbindungssteges im wesentlichen zwischen den beiden Stirnseiten des Schaufelträgers angeordnet werden und es können damit die Strömungsverluste gering gehalten werden. Die vorgeschriebene Ausgestaltung ermöglicht es ferner in vorteilhafter Weise, die Schaufeln ohne Zwischenraum nach dem mehrmaligen Verschwenken in die funktionelle Position unmittelbar gegen den Schaufelträger anzuschlagen.

Die vorbeschriebene, spaltfreie Anordnung der Schaufeln an einer Stirnseite des Schaufelträgers bietet den weiteren Vorteil der freien Wahl des Ortes und der Art einer zusätzlichen Verbindung einer Schaufel mit dem Schaufelträger. So können bei nicht allzuhoch belasteten Schaufeln die durch Biegen und Verdrillen bleibend verformten kleinstmöglichen Querschnitte der Verbindungsstege als Befestigungsstellen der Schaufeln am Schaufelträger dienen, wobei zusätzliche Befestigungsstellen nach einem weiteren Vorschlag der Erfindung in den freien Endbereichen der Schaufeln vorgesehen werden. Bei einstückiger Ausbildung von Schaufeln und Schaufelträger kann durch geeignete Werkstoffwahl hinsichtlich hoher Zähigkeit der kleinstmögliche Querschnitt jedes Verbindungssteges dieser neben der Funktion eines mit hoher Reibung behafteten Universalgelenkes zusätzlich als Halte- und Fixiereinrichtung jeder Schaufel am Schaufelträger dienen. Damit verbunden ist bei einer automatisierten Herstellung einer Förder- und/oder Leiteinrichtung der Vorteil einer einwandfreien Halterung jeder Schaufel in der jeweiligen funktionellen Position relativ zum Schaufelträger bis zur Herstellung einer radial einwärts gelegenen, insbesondere im freien Schaufelendbereich angeordneten weiteren Fixierung. Hierfür kann nach weiteren Ansprüchen ein durch Schweißen oder Löten erreichter Materialschluß oder ein durch Steckverbindung erzielter Formschluß dienen.

Die in paarweise beabstandet angeordneten Ausnehmungen im Außenumfangsbereich eines Schaufelträgers erzielten kleinstmöglichen Querschnitte der Verbindungsstege ermöglichen, wie weiter oben bereits beschrieben, ein Positionieren der Schaufeln an einer Stirnseite des Schaufelträgers jeweils in einer spaltfreien Anordnung, die eine ohne zusätzliche Maßnahmen vorteilhafte Voraussetzung für das Fixieren der Schaufeln durch Laserschweißen darstellt. Entsprechend der Belastung der Schaufeln können diese lediglich im freien Endbereich oder über die Schaufellänge an weiteren Punkten oder durchgehend verschweißt werden. Da mit der spaltfreien Anordnung der Schaufeln das Laserschweißen keine die Strömung störenden Schweißspuren hinterläßt, bietet das Laserschweißen in Kombination mit dem erfindungsgemäßen Herstellverfahren einer radial durchströmten Förder-und/oder Leiteinrichtung einer Strömungsmaschine, insbesondere in einer automatisierten Fertigung, erhebliche Vorteile.

Ein weiteres, für eine automatisierte Fertigung vorteilhaftes Schweißverfahren ist das Buckel-Preßschweißen, bei dem ein oder mehrere Buckel entlang einer Schaufel im/am Schaufelträger angeordnet sind. Da hierbei die Schaufeln erst zu Ende der Preßschweißung im wesentlichen spaltfrei am Schaufelträger zur Anlage kommen, ist für die Bewegung der Schaufeln während der Preßschweißung der Verbindungssteg zusätzlich stauchbar gestaltet. Erreicht ist dies durch radial weiter einwärts angeordnete, paarweise beabstandete Ausnehmungen im Außenumfangsbereich des Schaufelträgers, wobei die gestauchten Verbindungsstege die schaufelabgewandte Stirnseite des Schaufelträgers nicht überragen. Die richtige Wahl der Anordnungen der radial weiter einwärts liegenden Ausnehmungen erspart evtl. Nacharbeiten und gestattet ferner, ein nach dem erfindungsgemäßen Herstell-Verfahren gefertigtes Laufrad mit kleinstmöglichem Spalt in der Strömungseinrichtung anzuordnen.

Insbesondere im Rahmen eines automatisierten Herstell-Verfahrens mit einem integrierten Schweißverfahren wird zur Erzielung einer einwandfreien Schweißverbindung bei beschädigungsfreier Einwirkung eines Teiles einer Schweißvorrichtung desweiteren vorgeschlagen, daß die Schaufeln mit Gegenhalter-Einrichtung in den freien Endbereichen mit radial gerichteten Anlagekanten ausgebildet werden. Diese Anlagekanten können radial gerichtete Begrenzungen der Schaufeln sein oder in zusätzlichen Ausnehmungen an den Saugkanten der Schaufeln ausgebildet sein.

Der Verfahrensanspruch 1 zur erfindungsgemäßen Herstellung einer radial durchströmten Förder- und/oder Leiteinrichtung gilt sowohl für einen scheibenförmigen und damit ebenen Schaufelträger als auch für einen räumlich, insbesondere kegel- oder kugelabschnitt-förmig gestalteten Schaufelträger. In Verbindung mit einem weiteren Vorschlag der Erfindung kann somit ein den Erfordernissen voll entsprechend gestaltetes offenes Radial-Laufrad einer Strömungsmaschine vorteilhaft günstig hergestellt werden durch Verbinden des Schaufelträgers mit einem Nabenteil eines Radial-Laufrades. Eine vorteilhaft einfache Herstellung eines offenen Radial-Laufrades bei geringstem zusätzlichen Materialaufwand ist weiter dadurch erreicht, daß Schaufelträger und Nabenteil des Laufrades, insbesondere einer Strömungsarbeitsmaschine, einstückig aus Blech geformt werden. Im übrigen ist das erfindungsgemäße Herstellverfahren nicht auf einflutige Radial-Laufräder beschränkt. Wie ein weiterer Vorschlag beschreibt, können die Schaufeln zur Erzielung eines zweiflutigen Radial-Laufrades wechselseitig am Schaufelträger angeordnet werden.

Nach einem anderen Vorschlag der Erfindung bietet sich schließlich das Verfahren zur Herstellung eines lediglich aus zwei Blechformteilen gebildeten, geschlossenen Radial-Laufrades vorteilhaft an. Hierbei bildet der Schaufelträger mit seinen Schaufeln eines der Blechformteile, während eine mit einem angeformten Nabenteil verbundene Scheibe das zweite Blechformteil bildet. Bei der Kombination der beiden vorgenannten Blechformteile zu einem einflutigen, geschlossenen Radial-Laufrad kann das erfindungsgemäße Herstellverfahren hinsichtlich geringen Herstellaufwandes dahingehend genutzt werden, daß die Schaufeln ausschließlich mit der Nabenteil-Scheibe verschweißt werden, während die Schaufeln mit dem als Abdeckring des geschlossenen Radial-Laufrades dienenden Schaufelträger lediglich über die Verbindungsstege verbunden bleiben. Zur Minimierung der mechanischen Belastung dieser Verbindungsstege im kleinstmöglichen, bleibend verformten Querschnitt können die achsseitigen Endbereiche der Schaufeln von der Nabenteil-Scheibe bis zu den Verbindungsstegen als freie, im wesentlichen radial gerichtet verlaufende Saugkanten ausgeführt werden. Da somit die Schaufeln mit dem als Abdeckring dienenden Schaufelträger im wesentlichen lediglich punktförmig verbunden sind, ergeben sich in den punktförmigen Verbindungen der durch Biegen und Verdrillen in den kleinstmöglichen Querschnitten bleibend verformten Verbindungsstege unwesentliche Strömungshindernisse. Schließlich kann der als Abdeckring bei einem geschlossenen Radial-Laufrad dienende Schaufelträger nach einem Teilmerkmal eines weiteren Vorschlages der Erfindung mit einem einstückig angeformten Saugmund ausgebildet werden. Hiermit können einerseits die Verluste durch Rückströmung minimiert und die axiale Einströmung günstig beeinflußt werden. Der Schaufelträger weist somit neben der wortwörtlichen Funktion und der Funktion eines Abdeckringes zusätzlich die Funktion eines Trägers für den Saugmund eines geschlossenen Radial-Laufrades auf.

Zur einwandfreien und sicheren materialschlüssigen Verbindung der an einem Schaufelträger angeordneten Schaufeln mit einer an einem Nabenteil angeordneten Scheibe zur Bildung eines geschlossenen Radial-Laufrades wird in konkreter Ausgestaltung eines weiter vorne allgemein beschriebenen Vorschlages angeregt, in achsnahen Saugkanten-Bereich der Schaufeln Ausschnitte mit radial gerichteten Anlagekanten auszubilden, die der Anlage von Gegenhalter-Einrichtungen, insbesondere einer Schweißelektrode dienen.

Schließlich ist das erfindungsgemäße Verfahren, wie weiter vorne bereits für ein zweiflutiges, offenes Radial-Laufrad beschrieben, auch zur Herstellung eines zweiflutigen, geschlossenen Radial-Laufrades geeignet.

Ein nach dem erfindungsgemäßen Verfahren hergestelltes Radial-Laufrad wir vorzugsweise als Kühlmittelpumpenrad, insbesondere Wasserpumpenrad für Brennkraftmaschinen verwendet. Gegenüber den bekannten, entweder im Kunststoffspritzgußverfahren oder im Metallgußverfahren hergestellten Wasserpumpenrädern mit relativ dicken Schaufeln und relativ rauhen Oberflächen lassen sich bei dem erfindungsgemäß hergestellten Wasserpumpenrad alle im Wasserstrom befindlichen Teile bei ausreichender Festigkeit sehr dünnwandig ausbilden. Damit ergibt sich ein optimal nutzbarer Förderquerschnitt des Wasserpumpenrades bei gleichzeitig verringerten Strömungsverlusten durch glatte Oberflächen der Blechteile. Der somit vorteilhaft erhöhte Wirkungsgrad kann bei einer Neuauslegung eines Radial-Laufrades als Wasserpumpenrad zur Reduzierung seiner Bauabmessungen und damit verbunden zur günstigen Plazierung der Strömungseinrichtung an der Brennkraftmaschine dienen. Vorzugsweise wird das Wasserpumpenrad aus einem nicht rostenden Stahlblech gefertigt.

Schließlich ist ein weiterer Vorschlag der Erfindung auf Radiallaufräder von Strömungsmaschinen gerichtet, deren Schaufeln bei kleinem gegenseitigen Winkelabstand relativ lange radiale Erstreckungen aufweisen. Um eine große Anzahl Schaufeln als über die Verbindungsstege einstückig mit dem Schaufelträger verbundene Ausstanzungen ausbilden zu können, werden die Ausstanzungen mit in radialer Richtung festgelegten Radialerstreckungen der Schaufeln gebildet. Damit beim Positionieren der Schaufeln vor einer Stirnseite des Schaufelträgers sowohl die mechanische Belastung der Verbindungsstege als auch die Anzahl der Verschwenkungen minimiert wird, werden die Schaufeln um durch die Verbindungsstege verlaufende radiale Achsen zum Schaufelträger jeweils derart quer gestellt, daß die Schaufeln anschließend über die Verbindungsstege vor die gewünschte Stirnseite des Schaufelträgers geklappt werden können. Dieser Vorschlag ist für offene und geschlossene Radiallaufräder gleichermaßen geeignet, ferner zusätzlich für ein-und zweiflutige Radausführungen. Bei größeren Winkelabständen der Schaufeln können zur Materialersparnis die radialen Schaufelerstreckungen durch mit ihren Haupterstreckungen etwa in Umfangsrichtung des Schaufelträgers angeordneten Ausstanzungen für die Schaufeln erzielt werden.

Die vorstehenden Ausführungen gelten im Rahmen der Erfindung sinngemäß auch für ein radial durchströmtes Leitrad.

Die Erfindung ist anhand von in der Zeichnung dargestellten Ausführungsbeispielen beschrieben. Es zeigen:
- Fig. 1: ein ebenes Ausgangsblech,
- Fig. 2: das Blechstück gemäß Fig. 1 mit ausgestanzter zentrischer Öffnung,
- Fig. 3: das Blechstück nach Fig. 2 mit ausgestanztem Abdeckring und Schaufeln,
- Fig. 4: das Blechstück gemäß Fig. 3 mit zentrischer Umbördelung und teilweise umgeformten Schaufeln,
- Fig. 5: den Abdeckring gemäß Fig. 4 mit in axialer Richtung und teilweise radial einwärts umgebogenen Schaufeln,
- Fig. 6: eine Draufsicht auf den Abdeckring mit Schaufeln gemäß Fig. 5,
- Fig. 7: eine Scheibe mit Nabe in Seitenansicht,
- Fig. 8: die Scheibe gemäß Fig. 7 in Draufsicht,
- Fig. 9: ein fertiges geschlossenes Radiallaufrad als Wasserpumpenrad gemäß der Erfindung mit zur deutlichen Darstellung teilweise fortgelassenen Schaufeln in Seitenansicht,
- Fig. 10: das geschlossene Wasserpumpenrad in Draufsicht,
- Fig. 11: eine abgeänderte Ausführungsform eines Abdeckringes mit Saugmund und Schaufeln für ein geschlossenes Radiallaufrad ähnlich Fig. 5,
- Fig. 12 und 13: für ein Ausführungsbeispiel eines offenen Radiallaufrades eine Nabe mit ausgeformter Scheibe und einstückig angeordneten Schaufeln aus einem Blechstück,
- Fig. 14: das offene Radiallaufrad in Seitenansicht mit teilweise fortgelassenen Schaufeln,
- Fig. 15: das fertige, offene Radiallaufrad in Draufsicht,
- Fig. 16 und 17: ein mit einem Radiallaufrad kombinierbares, radial durchströmtes Leitrad mit einem Schaufelträger mit erfindungsgemäß ausgebildeten und angeordneten Schaufeln,
- Fig. 18: das Leitrad in geschlossener Ausführung in Seitenansicht, und in
- Fig. 19 und 20: ein weiteres Ausführungsbeispiel eines Radiallaufrades mit Schaufeln in kleinem gegenseitigen Winkelabstand und relativ langen radialen Erstreckungen.

In ein quadratisches Ausgangsblechstück 1, Fig. 1, wird zunächst eine zentrische, kreisförmige Öffnung 2 gestanzt (Fig. 2). Im weiteren Verfahrensschritt wird ein Abdeckring 3 mit im wesentlichen dreieckförmigen Schaufeln 4 ausgestanzt, wobei jede Schaufel 4 mit dem Abdeckring 3 über einen Verbindungssteg 5 verbunden ist (Fig. 3).

Anschließend erfolgt dann am Innenumfang der mittigen Öffnung eine axiale Umformung bzw. Umbördelung zu einem Saugmund 6 sowie eine bogenförmige Gestaltung der Schaufeln 4, wie Fig. 4 zeigt. In einem weiteren Verfahrensschritt werden dann die Schaufeln 4 rechtwinkelig und dann teilweise radial einwärts umgebogen, wie Fig. 5 im Schnitt und Fig. 6 in Draufsicht zeigen.

Fig. 7 und 8 zeigen eine in üblicher Weise ebenfalls aus einem ebenen Blechstück gebildete kegelstumpfförmige Scheibe 7 mit daran angeformter Nabe 8, wobei im Randbereich der Scheibe 7 und auf einem sich entsprechend den einwärts gebogenen Enden der Schaufeln 4 erstreckenden Kreis Buckel 9 in gleichen Winkelabständen derart ausgebildet sind, daß Endbereiche 10 und 11 der Schaufeln 4 in der Stellung gemäß den Fig. 5 und 6 dem Buckel 9 gegenüber zu liegen kommen, wenn der Abdeckring 3 und die Scheibe 7 in axialer Richtung zur Anlage miteinander gebracht werden. Anschließend erfolgt dann in dieser Stellung ein Buckel-Preßschweißen, womit das Wasserpumpenrad als geschlossenes Radiallaufrad 14 im fertigen Zustand ist, wie dies die Fig. 9 und 10 zeigen.

Wie Fig. 11 zeigt, können in Schaufeln 4a auf der nabenscheibenabgewandten Seite in den freien Endbereichen 11a Ausschnitte 12 mit radial gerichteten Kanten 13 ausgebildet sein, derart, daß die in diesen freien Endbereichen 11a von der nabenscheibenabgewandten Seite angesetzten Schweißwerkzeuge die Schaufeln 4a kräftig gegen die gegenüberliegenden Buckel an der Naben-Scheibe 7a anpressen können, d.h. ohne daß die Gefahr des Abgleitens an den schräg verlaufenden Kanten der Schaufeln 4a des befreffenden Abdeckringes 3a mit Umbördelung 6a besteht.

Natürlich ist das beschriebene Ausführungsbeispiel in vielfacher Weise abzuändern, ohne den Grundgedanken der Erfindung zu verlassen. So können einzelne der vorbeschriebenen hintereinander ablaufenden Verfahrensschritte auch in anderer zeitlicher Reihenfolge ablaufen (z.B. der Schritt gemäß Fig. 2 nach dem Schritt gemäß Fig. 3), oder auch mehrere Schritte gemeinsam durchgeführt werden (z.B. die Schritte gemäß den Fig. 2 und 3). Außerdem können, wie eingangs dargelegt, auch andere Verbindungsmethoden als die dargestellte Buckel-Preßschweißmethode zum Verbinden von Abdeckring mit Schaufeln und Scheibe mit Nabe Anwendung finden.

Für ein offenes Radiallaufrad 16 nach den Fig. 14 und 15 wird aus einem Blechstück ähnlich den Fig. 1 und 2 eine Naben-Scheibe 17 mit angeformter Nabe 18 gebildet, wobei am Außenumfang der Naben-Scheibe 17 Schaufeln 19 ausgestanzt sind. Die über Verbindungsstege 20 mit der Scheibe 17 einstückig verbundenen Schaufeln 19 weisen als Ausstanzungen mit ihrer größten radialen Erstreckung im wesentlichen in Umfangsrichtung zur Scheibe 17. Diese materialsparende Anordnung der Ausstanzungen für die Schaufeln 19 ist bei relativ großem Winkelabstand der Schaufeln 19 vorteilhaft. Nach einer bogenförmigen Gestaltung der Schaufeln 19 erfolgt in einem weiteren Verfahrensschritt ein rechtwinkeliges Abbiegen der Schaufeln, dem sich ein teilweises radial einwärts gerichtetes Umbiegen anschließt. Sind die Schaufeln 19, wie vorgeschrieben, vor der Stirnseite 21 der Naben-Scheibe 17 positioniert, werden die Schaufeln 19 mit Buckeln 22 der Scheibe 17 verschweißt.

Die Fig. 18 zeigt ein geschlossenes Leitrad 23, das als eine Leiteinrichtung einem der in den Fig. 10 oder 15 dargestellten Radiallaufräder 14 oder 16 abströmseitig zugeordnet werden kann. Das Leitrad 23 umfaßt einen aus einem Blechstück geformten, ringförmigen Schaufelträger 24 mit durch Stanzen am äußeren Umfang angeordneten Schaufeln 25. Die geraden Schaufeln 25 werden durch Biegen und Verdrillen der Verbindungsstege 26 in radialer Richtung verlaufend angeordnet. Über die Schaufeln 25 wird ein mit dem Schaufelträger 24 formgleicher Umfangsring 27 mit dem Schaufelträger 24 zu dem Leitrad 23 fest verbunden.

Ein zweiflutiges Radiallaufrad 28, welches vorzugsweise als Lüfterrad dient, ist in Fig. 20 dargestellt und weist beiderseits eines ebenen Schaufelträgers 29 angeordnete Schaufeln 30 und 30′ auf. Der Schaufelträger 29 ist einschließlich aller Schaufeln 30 und 30′ aus einem ebenen Blechstück gestanzt, wobei die vorgenannten Schaufeln über Verbindungsstege 31 einstückig am Schaufelträger 29 angeordnet sind. Durch die große Anzahl an Schaufeln 30, 30′ und deren relativ langen radialen Erstreckungen sind die die Schaufeln bildenden Ausstanzungen so angeordnet, daß über ihre radialen Abmessungen die Radialerstreckungen der Schaufeln 30, 30′ erzielt werden. Anschließend werden die Schaufeln 30 um durch die Verbindungsstege 31 verlaufende radiale Achsen 32 zum Schaufelträger 29 jeweils gemäß Pfeil A derart quer gestellt, daß die Schaufeln 30 anschließend über die Verbindungsstege 31 vor die Stirnseite 33 des Schaufelträgers 29 gemäß Pfeil B geklappt werden können. Hierauf werden die Schaufeln 30′ um durch die Verbindungsstege 31 verlaufende radiale Achsen 34 zum Schaufelträger 29 jeweils derart gemäß Pfeil C quer gestellt, daß die Schaufeln 30′ anschließend über die Verbindungsstege 31 vor die Stirnseite 35 des Schaufelträgers 29 geklappt werden können. Abschließend werden sämtliche Schaufeln 30, 30′ mit dem Schaufelträger 29 fest verbunden.

## Patentansprüche

1. Verfahren zur Herstellung von Förder- und/oder Leiteinrichtungen für Strömungsmaschinen,
- wobei die Förder- und/oder Leiteinrichtungen mit am Außenumfang eines ring- oder scheibenförmigen Teiles über radiale Verbindungsstege angeordnete Schaufeln hergestellt werden, und
- das als Schaufelträger dienende Teil und die Schaufeln aus einem Blech gefertigt und
- ferner zur funktionellen Positionierung der Schaufeln relativ zum Schaufelträger die Verbindungsstege bleibend verformt werden,
dadurch gekennzeichnet,
- daß die Verbindungsstege jeweils über einen kleinstmöglichen Querschnitt am Schaufelträger angeordnet werden, und
- daß die Schaufeln durch aufeinanderfolgendes unterschiedliches bzw. räumliches Verschwenken mittels Biegen und Verdrillen der Verbindungsstege in ihren kleinstmöglichen Querschnitten in dem Schaufelträger axial benachbarte Positionen zur Bildung einer radial durchströmten Förder- und/oder Leiteinrichtung angeordnet werden.

2. Verfahren nach Anspruch 1, dadurch gekennzeichnet,
- daß der Schaufelträger im Außenumfangsbereich mit paarweise beabstandet angeordneten Ausnehmungen ausgebildet wird,
- deren gegenseitiger Abstand eine geringstmögliche Breite des Verbindungssteges relativ zur Blechstärke festlegt.

3. Verfahren nach den Ansprüchen 1 und 2, dadurch gekennzeichnet, daß die Schaufeln gekrümmt ausgebildet werden.

4. Verfahren nach den Ansprüchen 1 - 3, dadurch gekennzeichnet, daß die Schaufeln mit Sicken versehen werden.

5. Verfahren nach den Ansprüchen 1 - 4, dadurch gekennzeichnet, daß die Schaufeln in den freien Endbereich fixiert werden.

6. Verfahren nach Anspruch 5, dadurch gekennzeichnet, daß die Schaufeln durch Materialschluß (Schweißen, Löten) fixiert werden.

7. Verfahren nach Anspruch 6, dadurch gekennzeichnet, daß die Schaufeln durch Laserschweißen oder Buckel-Preßschweißen fixiert werden.

8. Verfahren nach Anspruch 7, dadurch gekennzeichnet, daß die Schaufeln zum Schweißen mit Gegenhalter-Einrichtungen (Gegenelektrode beim Buckel-Preßschweißen) in den freien Endbereichen mit radial gerichteten Anlagekanten ausgebildet werden.

9. Verfahren nach Anspruch 5, dadurch gekennzeichnet, daß die Schaufeln durch Formschluß (Steckverbindungen) fixiert werden.

10. Verfahren nach einem oder mehreren der Ansprüche 1- 9, dadurch gekennzeichnet, daß der Schaufelträger mit einem Nabenteil eines Radial-Laufrades verbunden wird.

11. Verfahren nach Anspruch 10, dadurch gekennzeichnet, daß Schaufelträger und Nabenteil des Laufrades einstückig aus Blech geformt werden (Fig. 12 - 15).

12. Verfahren nach einem oder mehreren der Ansprüche 1 - 9, dadurch gekennzeichnet, daß der Schaufelträger über die Schaufeln mit einer Scheibe an einem Nabenteil eines Radial-Laufrades verbunden wird (Fig. 1 - 11).

13. Verfahren nach einem oder mehreren der Ansprüche 1 - 11, dadurch gekennzeichnet,
- daß die kleinem gegenseitigen Winkelabstand und relativ langen radialen Erstreckungen der Schaufeln deren Radialerstreckungen in radialgerichteten Ausstanzungen erzielt werden, und
- die Schaufeln um durch die Verbindungsstege verlaufende radiale Achsen zum Schaufelträger jeweils derart quer gestellt werden, daß
- die Schaufeln anschließend über die Verbindungsstege vor eine Stirnseite des Schaufelträgers geklappt werden können (Fig. 19).

14. Verfahren Anspruch 13, dadurch gekennzeichnet, daß die Schaufeln wechselseitig am Schaufelträger angeordnet werden (Fig. 20).

15. Verfahren zur Herstellung eines Radial-Laufrades mit Nabe und sich an diese im wesentlichen rechtwinkelig abgebogen anschließender Scheibe und einem dieser gegenüberliegenden deckring, wobei zwischen Scheibe und Abdeckring Schaufeln ausgebildet sind,
dadurch gekennzeichnet,
daß aus einem ebenen Blech eine mittige Öffnung und aus dem umgebenden ringförmigen Blechbereich die Schaufeln unter Belassung von Verbindungsstegen von jeweils kleinstmöglichem Querschnitt einstückig angeordnet ausgestanzt und nachfolgend die Schaufeln geformt und um die Verbindungsstege mit dem ringförmigen, den als Schaufelträger dienenden Abdeckring bildenden Blechbereich zunächst rechtwinkelig in Richtung auf die Haben-Scheibe umgebogen und dann teilweise radial einwärts gebogen werden und eine axiale Umformung am Innernumfang der mittigen Öffnung des Abdeckringes bzw. des Schaufelträgers durchgeführt wird und anschließend die Endbereiche der Schaufeln mit der Scheibe verbunden werden.

16. Radial-Laufrad hergestellt nach einem oder mehreren der Ansprüche 1 - 12, insbesondere für Strömungsarbeitsmaschinen, mit Nabenteil (8) und drehfest verbundener Scheibe (7) und einem axial beabstandeten, einen Saugmund (6,6a) begrenzenden Abdeckring (3,3a) und dazwischen angeordneten Schaufeln (4,4a),
dadurch gekennzeichnet,
- daß der Abdeckring (3,3a) mit Saugmund (6,6a) und den Schaufeln (4,4a) aus einem einteiligen, durch Ausstanzen, Formen und Biegen/Verdrillen gebildeten Blechstück (1) besteht,
- daß die Scheibe (7) mit Nabenteil (8) ebenfalls aus einem Blechstück geformt ist, und
- daß beide Blechteile über freie, radial gerichtete Endbereiche (10,11) der Schaufeln (4,4a) miteinander verbunden sind.

17. Radial-Laufrad hergestellt nach Anspruch 16, dadurch gekennzeichnet, daß die Schaufeln (4,4a) von der Nabenteil-Scheibe (7) bis zu den jeweiligen Verbindungsstegen des axial gegenüberliegenden Abdeckringes (3,3a) bzw. des Schaufelträgers frei verlaufende Saugkanten (15) aufweisen.

18. Radial-Laufrad hergestellt nach Anspruch 17, dadurch gekennzeichnet, daß in achsnahen Saugkanten-Bereichen der Schaufeln (4a) Ausschnitte (12) mit radial gerichteten Anlagekanten (13) ausgebildet sind.

19. Radial-Laufrad hergestellt nach einem oder mehreren der Ansprüche 1 - 18, gekennzeichnet durch die Verwendung als Kühlmittelpumpenrad (14) für Brennkraftmaschinen.

20. Radial-Laufrad hergestellt nach einem oder mehreren der Ansprüche 1 - 19, gekennzeichnet durch die Verwendung eines nicht rostenden Bleches für die Radteile.

21. Radial-Laufrad hergestellt nach einem oder mehreren der Ansprüche 1 - 19 oder 20, gekennzeichnet durch eine gegen aggressive Medien resistente Schutzschicht.

22. Radial-Laufrad hergestellt nach Anspruch 13, gekennzeichnet als zweiflutiges Laufrad (28), insbesondere als Lüfterrad (Fig. 19 - 20).

23. Leiteinrichtung hergestellt nach einem oder mehreren der Ansprüche 1 - 9,
- die einem Radiallaufrad abströmseitig zugeordnet ist und einen ringförmigen Schaufelträger (24) und einen axial beabstandeten Umfangsring umfaßt, dadurch gekennzeichnet,
- daß der Schaufelträger (24) mit den Schaufeln (25) aus einem einteiligen, durch Ausstanzen, Formen und Biegen/Verdrillen gebildeten Blechstück besteht, und
- daß Schaufelträger (24) und Umfangsring (27) über die Schaufeln (25) miteinander verbunden sind (Fig. 16 - 18).

## Claims

1. A method for the production of pumping- and/or guide means for fluid flow machines,
- in which the pumping- and/or guide means are produced with blades arranged on the outer circumference of an annular or disc-shaped part via radial connecting cross-pieces, and
- the part serving as a blade carrier and the blades are produced from one metal sheet and,
- in addition, for the functional positioning of the blades relative to the blade carrier, the connecting cross-pieces are permanently deformed,
characterised in that
- the connecting cross-pieces in each case are arranged on the blade carrier with a smallest possible cross-section, and
- that the blades through successive different or three-dimensional orientation respectively by means of bending and twisting the connecting cross-pieces in their smallest possible cross-sections are arranged in positions axially adjacent to the blade carrier for the formation of a pumping-and/or guide means which has fluid flowing radially therethrough.

2. A method according to claim 1, characterised in that-the blade carrier is constructed in the outer circumferential region with recesses which are arranged so as to be spaced apart in pairs, and
- the reciprocal spacing thereof establishes a minimum possible width of the connecting cross-piece relative to the thickness of the metal sheet.

3. A method according to claims 1 and 2, characterised in that the blades are constructed so as to be curved.

4. A method according to claims 1 - 3, characterised in that the blades are provided with corrugations.

5. A method according to claims 1 - 4, characterised in that the blades are fixed in the free end regions.

6. A method according to claim 5, characterised in that the blades are fixed by material closure (welding, soldering).

7. A method according to claim 6, characterised in that the blades are fixed by laser welding or projection pressure welding.

8. A method according to claim 7, characterised in that the blades are constructed with radially-directed fitting edges for welding with counter holder arrangements (counter-electrode in projection pressure welding) in the free end regions.

9. A method according to claim 5, characterised in that the blades are fixed by positive locking (plug connections).

10. A method according to one or more of claims 1 - 9, characterised in that the blade carrier is connected with a hub part of a radial impeller.

11. A method according to claim 10, characterised in that the blade carrier and hub part of the impeller are formed in one piece from sheet metal (Fig. 12 - 15).

12. A method according to one or more of claims 1 - 9, characterised in that the blade carrier is connected via the blades with a disc on a hub part of a radial impeller (Fig. 1 - 11).

13. A method according to one or more of claims 1 - 11, characterised in that
- with a small reciprocal angular distance and relatively long radial extents of the blades, their radial extents are reached in radially-directed punched-out pieces, and
- the blades are set about radial axes running through the connecting cross-pieces transversely to the blade carrier in each case such that
- the blades can then be folded over the connecting cross-pieces in front of an end face of the blade carrier (Fig. 19).

14. A method according to claim 13, characterised in that the blades are arranged alternately on the blade carrier (Fig. 20).

15. A method for the production of a radial impeller with a hub and, adjoining thereto, a disc substantially bent at right-angles to the hub, and with a cover ring lying opposite thereto, in which blades are constructed between the disc and the cover ring,
characterised in that
in a flat metal sheet, a central opening is punched and, from the surrounding annular region of sheet metal, the blades are punched in one piece so as to leave connecting cross-pieces of, in each case, the smallest possible cross-section, and then the blades are formed and bent around the connecting cross-pieces with the annular region of sheet metal forming the cover ring serving as a blade carrier firstly at right-angles in the direction of the hub disc, and are then bent partially radially inwards, and an axial deformation is carried out on the inner circumference of the central opening of the cover ring or of the blade carrier respectively and then the end regions of the blades are connected with the disc.

16. A radial impeller produced according to one or more of claims 1 - 12, in particular for fluid flow work machines, with a hub part (8) and a disc (7) connected so as to be fast with respect to rotation, and with a cover ring (3,3a) axially at a distance and delimiting a suction mouth (6,6a) , and with blades (4, 4a) arranged therebetween,
characterised in that
- the cover ring (3,3a) with the suction mouth (6,6a) and with the blades (4,4a) comprises a piece of sheet metal (1) in one piece, formed by punching-out, forming and bending/twisting,
- the disc (7) with hub part (8) is likewise formed from one piece of sheet metal, and
- the two parts of sheet metal are connected with each other via free, radially-directed end regions (10,11) of the blades (4,4a).

17. A radial impeller produced according to Claim 16, characterised in that the blades (4,4a) have suction edges (15) running freely from the hub part disc (7) to the respective connecting cross-pieces of the axially opposite cover ring (3,3a) or of the blade carrier respectively.

18. A radial impeller produced according to claim 17, characterised in that cut-outs (12) with radially directed fitting edges (13) are formed in suction edge regions of the blades (4a) close to the axis.

19. A radial impeller produced according to one or more of claims 1 - 18, characterised by its use as a coolant pump impeller (14) for internal-combustion engines.

20. A radial impeller produced according to one or more of claims 1 - 19, characterised by the use of a stainless steel for the impeller parts.

21. A radial impeller produced according to one or more of claims 1 - 19 or 20, characterised by a protective layer which is resistant to aggressive media.

22. A radial impeller produced according to claim 13, characterised in that it is a double-flow impeller (28), in particular a fan wheel (Figs. 19 - 20).

23. A guide means produced according to one or more of claims 1 - 9,
- which is associated with a radial impeller on the outflow side and comprises an annular blade carrier (24) and an axially spaced circumferential ring,
characterised in that
- the blade carrier (24) with the blades (25) comprises a piece of sheet metal in one piece, formed by punching out, forming and bending/twisting, and
- the blade carrier (24) and circumferential ring (27) are connected with each other via the blades (25) (Figs. 16 - 18).

## Revendications

1. Procédé de fabrication de dispositifs de refoulement et/ou de direction pour machines à écoulement, procédé dans lequel :
- les dispositifs de refoulement et/ou de direction sont réalisés avec des aubes agencées par l'intermédiaire d'entretoises radiales de liaison à la périphérie externe d'une partie en forme d'anneau ou de disque,
- la partie servant de support des aubes, ainsi que les aubes, sont fabriquées à partir d'une tôle,
- en outre, les entretoises de liaison sont déformées de façon permanente pour assurer le positionnement fonctionnel des aubes par rapport au support des aubes,
procédé caractérisé
- en ce que les entretoises de liaison sont chacune agencées sur le support des aubes par l'intermédiaire d'une section transversale aussi réduite que possible,
- en ce que les aubes, par des pivotements successifs différents et/ou dans les trois dimensions, en courbant et en tordant les entretoises de liaison dans leur section transversale aussi réduite que possible, sont disposées dans des positions axialement voisines sur le support des aubes pour former un dispositif de refoulement et/ou de direction parcouru radialement,

2. Procédé selon la revendication 1, caractérisé en ce que le support des aubes est muni dans sa zone périphérique externe, d'évidements disposés par paires à une certaine distance les uns des autres, et dont la distance réciproque détermine une largeur aussi réduite que possible de l'entretoise de liaison par rapport à l'épaisseur de la tôle.

3. Procédé selon les revendications 1 et 2, caractérisé en ce que les aubes sont courbées.

4. Procédé selon les revendications 1 à 3, caractérisé en ce que les aubes sont munies de moulures.

5. Procédé selon les revendications 1 à 4, caractérisé en ce que les aubes sont fixées dans leurs zones terminales libres.

6. Procédé selon la revendication 5, caractérisé en ce que les aubes sont fixées par interpénétration de matériau (soudage, brasage).

7. Procédé selon la revendication 6, caractérisé en ce que les aubes sont fixées par soudage au laser ou bien par soudage sous pression sur bossages.

8. Procédé selon la revendication 7, caractérisé en ce que les aubes, pour permettre le soudage avec des dispositifs d'appui (contre électrode dans le cas du soudage par pression sur bossages) sont munies dans leurs zones terminales libres, d'arêtes d'appui orientées radialement.

9. Procédé selon la revendication 5, caractérisé en ce les aubes sont fixées par interpénétration de formes (assemblage par enfichage).

10. Procédé selon une ou plusieurs des revendications 1 à 9, caractérisé en ce que le support des aubes est assemblé avec une partie de moyeu d'un impulseur radial.

11. Procédé selon la revendication 10, caractérisé en ce que le support des aubes et la partie de moyeu de l'impulseur sont formés d'un seul tenant à partir d'une tôle (figures 12 à 15).

12. Procédé selon une ou plusieurs des revendications 1 à 9, caractérisé en ce que le support des aubes est relié par l'intermédiaire des aubes avec un disque sur une partie de moyeu d'un impulseur radial (figures 1 à 11).

13. Procédé selon une ou plusieurs des revendications 1 à 11, caractérisé en ce que :
- dans le cas d'une faible distance angulaire réciproque et d'extension radiale relativement longue des aubes, leurs extensions radiales sont obtenues selon des découpages orientées radialement,
- les aubes sont chacune positionnées transversalement par rapport au support des aubes autour d'axes radiaux s'étendant à travers les entretoises de liaison, de façon que les aubes puissent ensuite être rabattues devant une face frontale du support des aubes, par l'intermédiaire des entretoises de liaison (figure 19).

14. Procédé selon la revendication 13, caractérisé en ce que les aubes sont disposées en alternance sur chacun des côtés du support des aubes (figure 20).

15. Procédé pour la réalisation d'un impulseur radial avec un moyeu et un disque se raccordant à angle droit sur ce moyeu par une courbure, et avec un anneau de recouvrement placé en face de ce disque, tandis que des aubes sont formées entre le disque et l'anneau de recouvrement, procédé caractérisé en ce que, à partir d'une tôle plane, sont estampées d'un seul tenant, une ouverture médiane et, à partir de la zone de tôle annulaire entourant cette ouverture, les aubes en réservant des entretoises de liaison d'une section transversale aussi réduite que possible, et qu'ensuite les aubes sont façonnées puis elles sont tout d'abord recourbées à angle droit en direction du disque-moyeu autour des entretoises de liaison avec la zone de tôle de forme annulaire constituant l'anneau de recouvrement jouant le rôle de support des aubes, et elles sont ensuite courbées radialement partiellement vers l'intérieur, tandis qu'une déformation axiale est effectuée à la périphérie interne de l'ouverture médiane de l'anneau de recouvrement ou du support des aubes, et qu'ensuite, les zones terminales des aubes sont assemblées avec le disque.

16. Impulseur radial réalisé selon une ou plusieurs des revendications 1 à 12, notamment pour des machines motrices à écoulement, avec une partie de moyeu (8) dont est solidaire en rotation un disque (7) et avec un anneau de recouvrement (3, 3a) disposé à une certaine distance axiale, et délimitant une bouche d'aspiration (6, 6a), et avec des aubes (4, 4a) disposées entre cet anneau de recouvrement et le disque (7), impulseur radial caractérisé en ce que :
- l'anneau de recouvrement (3, 3a) avec la bouche d'aspiration (6, 6a) et les aubes (4, 4a) est constitué par une tôle d'une seule pièce (1) façonnée par estampage, mise en forme, et par courbure et torsion,
- le disque (7) avec la partie de moyeu (8) est également formé à partir d'une pièce de tôle,
- les deux parties en tôle sont assemblées par l'intermédiaire des zones terminales libres (10, 11), orientées radialement, des aubes (4, 4a).

17. Impulseur radial réalisé selon la revendication 16, caractérisé en ce que les aubes (4, 4a) comportent des bords d'aspiration (15) s'étendant librement du disque-moyeu (7) jusqu'aux entretoises de liaison respectives de l'anneau de recouvrement (3, 3a) ou bien du support d'aubes placé axialement en face.

18. Impulseur radial réalisé selon la revendication 17, caractérisé en ce que dans les zones voisines de l'axe des bords d'aspiration des aubes (4a), il est prévu des encoches (12) avec des arêtes d'appui (13) orientées radialement.

19. Impulseur radial réalisé selon une ou plusieurs des revendications 1 à 18, caractérisé en ce qu'il est utilisé comme impulseur de fluide de refroidissement (14) pour moteurs à combustion interne.

20. Impulseur radial réalisé selon une ou plusieurs des revendications 1 à 19, caractérisé en ce qu'une tôle ne rouillant pas est utilisée pour les parties de roues.

21. Impulseur radial réalisé selon une ou plusieurs des revendications 1 à 19 ou 20, caractérisé en ce qu il comporte une couche de protection résistant aux fluides agressifs.

22. Impulseur radial réalisé selon la revendication 13, caractérisé en ce qu'il est un impulseur à double flux (28) utilisé notamment comme roue de ventilateur (figures 19 et 20).

23. Dispositif directeur réalisé selon une ou plusieurs des revendications 1 à 9, qui est associé du côté aval à un impulseur radial et qui comprend un support d'aubes (24) de forme annulaire et un anneau périphérique disposé à une certaine distance axiale, dispositif directeur caractérisé en ce que :
- le support d'aubes (24) avec les aubes (25) est constitué à partir d'une pièce de tôle d'un seul tenant par estampage, mise en forme et par courbure et torsion,
- le support d'aubes (24) et l'anneau périphérique (27) sont reliés ensemble par l'intermédiaire des aubes (25) (figures 16 à 18).
